# EUROPÄISCHE PATENTSCHRIFT

(11) **EP 1 072 492 B1**
(45) Veröffentlichungstag und Bekanntmachung des Hinweises auf die Patenterteilung: **14.04.2004**
(21) Anmeldenummer: 00115872.4
(22) Anmeldetag: 24.07.2000
(51) Int. Cl.: B61K 11/00, B67D 5/02, B67D 5/64

(54) **Vorrichtung und Verfahren zum Einbringen von Schüttgut in einen Verbraucher**
Device and method for transferring of bulk material into a consumer
Dispositif et procédé pour transférer d'un produit en vrac dans un consommateur

(30) Priorität: 29.07.1999 DE 19935726
(43) Veröffentlichungstag der Anmeldung: 31.01.2001
(73) Patentinhaber: Klein Anlagenbau AG, 57568 Niederfischbach (DE)
(72) Erfinder: Federhen, Bernd, 57078 Siegen (DE)
(74) Vertreter: Hiebsch, Gerhard F., Dipl.-Ing.

(56) Entgegenhaltungen:
- DE-A- 3 734 458
- US-A- 2 614 002
- US-A- 3 888 524
- US-A- 5 810 213

## Beschreibung

Die Erfindung betrifft eine Vorrichtung sowie ein Verfahren zum Einbringen von Schüttgut -- insbesondere von Bremssand --aus einem Vorratsbehälter durch einen Förderschlauch mit Füllspitze in einen Verbraucher.

Beispielsweise durch die DE 24 43 552 C ist es bekannt, Schüttgüter mittels Fördereinrichtungen Verbrauchern zuzuteilen, etwa die Sandkästen von Schienenfahrzeugen mit Bremssand nachzufüllen. Für diese Aufgabe muss eine Zuteilvorrichtung in der Lage sein, wechselnde Mengen bis zu etwa 40 Litern Schüttgut je Zuteilvorgang abzugeben. Für den Fördervorgang von der Zuteilvorrichtung bis zum Sandkasten hat sich das seit vielen Jahren bekannte Schubförderverfahren durch mehrere Meter lange Schlauchleitungen bewährt. Hierbei bewegt sich der Sand als geschlossene Masse ohne Pfropfen und ohne zwischengelagerte Luftpolster durch die Förderleitung. Beim Schubförderverfahren werden nur geringe Luftmengen verbraucht, die Fördergeschwindigkeit ist sehr klein, es entstehen an flexiblen Förderleitungen keine schlagenden Bewegungen, und die geringen Förderluftmengen lassen sich mit geringem Aufwand am Sandbehälter fassen sowie einem Filter zuführen.

Bei Zuteilvorrichtungen für Bremssand werden üblicherweise Schläuche als Förderleitungen zu den Sandkästen verwendet. Am sandkastenseitigen Schlauchende wird eine Füllspitze angebracht, die in geschlossener Stellung für Luft durchlässig ist, für Sand aber undurchlässig bleibt; dies ist erforderlich, damit der Sand beim Öffnen des Ventils an der Füllspitze ohne Stoß austritt. Füllspitzen dieser Art werden etwa in der Schrift zu DE 295 09 923 U1 beschrieben.

Bekannte Vorratsbehälter für Zuteilvorrichtungen sind als Druckbehälter ausgebildet. Bei jeder Entnahme wird der gesamte Vorratsbehälter -- unabhängig von der zuzuteilenden Sandmenge -- mit Druckluft aufgefüllt. Das Volumen des Vorratsbehälters ist bei stationären Zuteilvorrichtungen mindestens so groß wie die maximale Füllmenge eines Sandkastens. Üblich sind Druckbehälter mit etwa 100 Litern Volumen.

Bei mobilen Zuteilvorrichtungen wird ein Sandvorrat für die Füllung mehrerer Sandkästen mitgeführt, wozu Druckbehälter mit 200 bis 500 Litern Volumen eingesetzt werden. Größere Volumina werden für Einheiten ausgewählt, die über einen Fahrantrieb verfügen.

Nach dem Stand der Technik wird nach jeder Füllung eines Sandbehälters die Druckluftzufuhr zum Vorratsbehälter unterbrochen und das nicht luftdichte Ventil der Füllspitze am Schlauchende geschlossen; durch dieses Ventil entweicht in den Pausen zwischen den Zuteilvorgängen die im Vorratsbehälter befindliche Druckluft. Beim nächsten Zuteilvorgang muss zum Druckaufbau die entwichene Luft nachgefüllt werden, d.h. ein Teil der Druckluft strömt ungenutzt ab.

Dies ist besonders bei mobilen Zuteilvorrichtungen problematisch, denn die Menge der in den Druckluftlaschen mitführbaren Druckluft, bzw. die Größe der Batterien zur Versorgung der zur Drucklufterzeugung notwendigen Kompressoren, sind durch mögliche Baugröße, Gewicht und Kosten eng begrenzt. Dazu kommt, dass das Gewicht der als Druckbehälter ausgeführten Vorratsbehälter infolge der notwendigen Wanddicken erheblich ist.

In Kenntnis dieser Gegebenheiten hat sich der Erfinder das Ziel gesetzt, eine Vorrichtung und ein Verfahren für stationäre -- besonders aber für mobile -- Zuteilvorrichtungen zu schaffen, mit denen die beschriebenen Mängel beseitigt werden.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß ist zwischen dem Vorratsbehälter und der Füllspitze zumindest ein Schleusbehälter angeordnet und zwischen beiden Behältern wenigstens ein ihre Innenräume pneumatisch trennender Auslaufverschluss vorgesehen, über den der Vorratsbehälter mit dem Schleusbehälter verbindbar ist; letzterer wird mit einer Druckluftleitung verbunden und kann in Schließstellung des Auslaufverschlusses mit einem zum Umgebungsdruck höheren Druck versehen werden. Dazu hat es sich als günstig erwiesen, die Füllspitze durch den Förderschlauch mit dem Schleusbehälter zu verbinden.

Das Schüttgut lagert also im Vorratsbehälter, dessen Innendruck sich dem Umgebungsdruck angleicht, und wird mittels eines kleineren druckbeaufschlagbaren Schleusenbehälters sowie der mit diesem gekoppelten Förderleitung dem zu füllenden Volumen pneumatisch zugefördert.

Die Füllung eines Sandbehälters erfolgt dann durch mehrere Fördertakte des kleinen, leichten Schleusbehälters entsprechend den notwendigen Nachfüllungen. Druckluftverlust entsteht nur..noch beim letzten Fördertakt, wenn sich nach Abschluss der Druckluftzufuhr zum Schleusbehälter und dem Schließen des Ventils an der Füllspitze der Überdruck des kleinen Schleusbehälters entspannt.

Bei einem Schleusbehältervolumen von 5 Litern und einem Förderdruck von 1,5 bar bedeutet dies einen Luftverlust von max. 7,5 Litern. Demgegenüber würde ein 200-Liter-Vorratsbehälter entsprechend dem Stände der Technik einen Luftverlust von 300 Litern je Zuteilvorgang verursachen.

Nach einem weiteren Merkmal der Erfindung ist dem Schleusraum des Schleusbehälters wenigstens ein Sensor als Fühlorgan für die Leerstellung zugeordnet, dank dessen die Fülltakte gesteuert zu werden vermögen. Dieser Sensor ist nahe eines Auslaufrohres des Schleusbehälters angeordnet, an das jener Förderschlauch angeschlossen wird.

Als günstig hat es sich erwiesen, in einer Öffnung des Auslaufverschlusses einen quer zu deren Querschnitt bewegbaren Verschlusskörper vorzusehen. Diese Öffnung soll durchmesserveränderlich ausgebildet und von dem Verschlusskörper in Schließstellung abgedeckt sein. Zudem ist vorteilhafterweise der tellerartige Verschlusskörper durch eine Achse mit einem Pneumatikzylinder verbunden.

Nach einem anderen Merkmal der Erfindung verläuft innerhalb der Öffnung des Auslaufverschlusses eine schlauchartig aufblasbare Membrane, die sich an den Umfang des tellerartigen Verschlusskörpers in dessen in jener Öffnung angeordneten Schließstellung anzulegen vermag.

Der Schleusbehälter wird durch das zwischengefügte Ein- bzw. Auslaufventil starr oder flexibel mit dem Vorratsbehälter verbunden, so dass aus letzterem das Schüttgut dem Schleusbehälter zufließen kann. Der Vorratsbehälter kann staubdicht ausgeführt und mit einer ein Filterelement aufweisenden Abluftöffnung ausgestattet sein; durch das Filterelement kann nach jedem Schleustakt die Abluft geführt werden. Die mit dem Schüttgut strömende Förderluft kann am Sandbehälter aufgenommen und über eine beispielsweise mit der Förderleitung verbundenen Abluft- oder Rückführleitung auch jenem Filterelement zugeführt werden.

Im Rahmen der Erfindung liegt zudem ein Verfahren zum Einbringen des Schüttgutes in den Verbraucher, bei dem der Innendruck des Vorratsbehälters auf den Umgebungsdruck eingestellt sowie der nachgeordnete Schleusbehälter mit Schüttgut aus dem Vorratsbehälter- gefüllt wird; anschließend werden die beiden Behälter voneinander pneumatisch getrennt und der Schleusbehälter mit höherem Druck beaufschlagt, wobei das Schüttgut durch den an den Schleusbehälter angefügten Förderschlauch dem zu füllenden Volumen pneumatisch zugefördert wird. Die mit dem Schüttgut strömende Förderluft soll an dem zu füllenden Volumen aufgenommen und über eine Abluftleitung einem Filterelement zugeführt werden.

Der Druckluftverlust bei nach diesem Verfahren arbeitenden Zuteilvorrichtungen ist so gering, dass sich mit kleinen Energiespeichern, die z.B. als Batterie oder als Hochdruckluftspeicher ausgeführt werden können, leichte, mobile Zuteilvorrichtungen bauen lassen, die sehr wirtschaftlich zu nutzen sind. Durch das geringe Gewicht kann oft auf einen teuren Fahrantrieb für die Mobilität der Zuteilvorrichtung verzichtet werden.

Stationäre Zuteilvorrichtungen werden üblicherweise nahe der Sandkastenposition aufgestellt. Mobile Einheiten werden nahe an die Einfüllöffnungen der Sandkästen gefahren. Die Füllspitze wird von Hand in die Einfüllöffnung geführt.

Dank des geringen Gewichtes der erfindungsgemäßen Vorrichtung kann diese auch mittels Positionierantrieb automatisch an die Einfüllöffnungen der Sandkästen geführt werden, wie es für Treibstofftankeinrichtungen zum Stand der Technik gehört. Dazu kann entweder der Schlauch mit der Füllspitze oder die gesamte Zuteilvorrichtung positioniert werden.

Zuteilvorrichtungen nach dem erfindungsgemäßen Verfahren können für Bremssand, aber auch für andere Schüttgüter, verwendet werden. Ob der pneumatische Transport mit dem Schubförderverfahren oder einem andren pneumatischen Förderverfahren durchgeführt wird, richtet sich nach den Eigenschaften der zuzuteilenden Schüttgüter.

Von einem zentralen Silo aus können mehrere Zuteilvorrichtungen mit Schüttgut versorgt werden.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur einen teilweise geschnittenen Längsschnitt durch eine Vorrichtung zum Zuteilen von Bremssand.

Eine als mobile Einheit ohne Fahrantrieb ausgebildete Vorrichtung 10 zum Zuteilen von Bremssand od. dgl. Schüttgütern Q weist ein Wagengestell 12 aus einem -- Räder 14 anbietenden -- Fahrgestell 16 sowie einem Kastenaufbau 18 auf, in welchem sich ein Vorratsbehälter 20 mit sich trichterförmig abwärts verjüngendem Bodenteil 22 für den Bremssand Q befindet. Den Innenraum 21 des Vorratsbehälters 20 überspannt ein mit einer staubdicht verschließbaren Einfüllöffnung 24 versehener Deckel 17 des Kastenaufbaus 18.

Im Bodenteil 22 des Vorratsbehälters 20 befindet sich ein Auslaufverschluss 26 mit -- einer kreisförmigen Öffnung 28 zugeordnetem -- tellerartigem Verschlusskörper 30 an einer vertikalen Achse 31. Dieser Verschlussteller oder -körper 30 ist von einem -- an einem die Öffnung 28 überspannenden Joch 32 festliegenden -- Pneumatikzylinder 33 wechselweise aus einer dargestellten oberen Schließstellung in eine bei 30ₐ angedeutete Öffnungslage absenkbar bzw. in die Schließstellung hebbar. In Schließstellung wird der Verschlussteller 30 luftdicht von einer schlauchartigen und aufblasbaren Membrane 34 umfangen; die Druckverteilung zu dieser ringförmigen Membrane 34 erfolgt durch einen seitlichen Luftanschluss 35.

Der Auslaufverschluss 26 bildet ein Verbindungsorgan zu einem darunter vorgesehenen Schleusbehälter 36, der ebenfalls mit einein -- in ein Auslaufrohr 38 übergehenden -- trichterförmigen Bodenteil 40 ausgestattet ist. Dem Schleusraum 37 des Schleusbehälters 36 wird durch einen Anschlussstutzen 42 Förderluft zugeführt. Ein Sensor 44 erfasst den Leerzustand des Schleusbehälters 36.

Von jenem Auslaufrohr 38 geht ein Förderschlauch 46 aus, an dessen anderem Ende ein pistolenartiges Füllventil oder eine Füllspitze 48 mit Betätigungshebel 49 für einen endwärtigen Verschluss 50 zu erkennen ist. Im ausgewählten Beispiel steckt das Füllventil 48 in einem Sandkasten 52 eines bei 54 angedeuteten Schienenfahrzeugs.

Vom Füllventil 48 führt eine im Förderschlauch 46 verlaufende Abluftleitung 56 zu einer Filterkammer 58 im Vorratsbehälter 20 nahe dem Deckel 17 des Kastenaufbaus 18; in der mit Durchbrüchen 59 zum Vorratsbehälter 20 hin versehenen Filterkammer 58 ist bei 60 ein Filterelement angedeutet, und über der Filterkammer 58 ragt eine Schlauchaufnahme 61 auf, die den Förderschlauch 46 in Fahrlage der Vorrichtung 10 aufzunehmen vermag.

Der Filterkammer 58 liegt innerhalb des Kastenaufbaus 18, aber außerhalb des Vorratsbehälters 20, - ebenfalls nahe dem Deckel 17 - eine Steuerungseinheit 62 gegenüber. Zudem ruhen auf der Bodenplatte 19 des Kastenaufbaus 18 wenigstens eine Batterie 64 sowie ein Kompressor 66; letzterer liefert --batteriebetrieben -- Druckluft zur pneumatischen Förderung des Bremssandes Q.

Die Vorrichtung 10 ist dank ihrer Räder 14 fahrbar, wenn ein Benutzer einen deckelnahen Handgriff 68 erfasst und Zug- oder Schubkraft ausübt.

Wird beim Betrieb der Zuteilvorrichtung 10 der Sensor 44 bei sinkendem Sandpegel frei, so wird die Förderluftzufuhr zum Anschlussstutzen 42 unterbrochen sowie die von der Membrane 32 eingeschlossene Druckluft durch den Luftanschluss 35 und nicht dargestellte Ventile abgeführt. Durch einen zwischen der entspannten Membrane 34 sowie dem tellerförmigen Verschlusskörper 30 entstehenden Spalt strömt die im Schleusbehälter 36 befindliche Förderluft und entweicht durch das Filterelement 60 in Pfeilrichtung A.

Nach einer Entspannungszeit t₁ senkt der pneumatische Zylinder 32 den Verschlussteller 30 aus der Schliessstellung in die Öffnungslage 30ₐ. Sand Q kann aus dem Vorratsbehälter 20 in den Schleusbehälter 36 fallen. Nach der Füllzeit t₂ wird der Verschlussteller 30 in die Schliessstellung angehoben und um ihn die Membrane 34 mittels Druckluft luftdicht gespannt. Dann wird durch das Auslaufrohr 38 Förderluft zugeführt, und es strömt Sand Q in den Sandkasten 52 des Schienenfahrzeuges 54, bis der Sensor 44 sandfrei wird und den nächsten Takt einleitet.

Die dem Sandkasten 52 mit dem Sand Q zuströmende Förderluft wird der Reinigung halber durch die Abluftleitung 56 dem Filterelement 60 zugeleitet. Ist der Sandkasten 52 gefüllt, wird der Verschluss 50 des Füllventils 48 mittels des Verschlusshebels 49 geschlossen, das Füllventil 48 aus dem Schienenfahrzeug 54 entnommen und der Förderschlauch 46 in die Schlauchaufnahme 61 gelegt. Die Zuteilvorrichtung 10 kann nun auf ihren Rädern 14 zum nächsten Sandkasten 52 gefahren werden.

Die Druckluft für die pneumatische Förderung einerseits und die mechanischen Steuervorgänge anderseits wird vom Kompressor 66 erzeugt, der von der/den Batterie/n 64 gespeist wird. Den Taktablauf kontrolliert die Steuerung 62.

Statt des batteriegespeisten Kompressors 66 kann die Druckluft auch in Pressluftflaschen mitgeführt oder bei stationären Zuteilvorrichtungen 10 auch einem zentralen Druckluftnetz entnommen werden. Die Vorratsbehälter 20 der Zuteilvorrichtungen 10 können aus Säcken oder aus Silos gefüllt werden. Bei einer stationären Zuteilvorrichtung 10 bietet sich zum Auffüllen des Vorratsbehälters 20 der pneumatische Transport von einem zentralen Silo zum Vorratsbehälter 20 der ZuteilVorrichtung 10 an.

## Patentansprüche

1. Vorrichtung zum Einbringen von Schüttgut (Q), insbesondere von Bremssand, aus einem Vorratsbehälter (20) durch ein Förderschlauch (46) mit Füllspitze (48) in einen Verbraucher (52), und mit einer Druckluftleitung
**dadurch gekennzeichnet,**
**dass** zwischen dem Vorratsbehälter (20) und der Füllspitze (48) zumindest ein Schleusbehälter (36) angeordnet und zwischen beiden Behältern wenigstens ein ihre Innenräume (21, 37) pneumatisch trennender Auslaufverschluss (26) vorgesehen ist, über den der Vorratsbehälter mit dem Schleusbehälter verbindbar ist, wobei letzterer mit der Druckluftleitung (42) verbunden sowie in Schließstellung des Auslaufverschlusses mit einem zum Umgebungsdruck höheren Druck versehbar ist.

2. Vorrichtung nach Anspruch 1, **dadurch gekennzeichnet, dass** die Füllspitze (48) durch den Förderschlauch. (46) mit dem Schleusbehälter verbunden ist.

3. Vorrichtung nach Anspruch 1 oder 2, **dadurch gekennzeichnet, dass** dem Schleusraum (37) des Schleusbehälters (36) wenigstens ein Sensor (44) als Fühlorgan für die Leerstellung zugeordnet ist.

4. Vorrichtung nach Anspruch 3, **dadurch gekennzeichnet, dass** der/die Sensor/en (44) nahe eines Auslaufrohres (38) des Schleusbehälters (36) angeordnet ist/sind, an das der Förderschlauch (46) anschließbar ist.

5. Vorrichtung nach einem der Ansprüche 1 bis 4, **dadurch gekennzeichnet, dass** in einer Öffnung (28) des Auslaufverschlusses (26) ein dazu quer bewegbarer Verschlusskörper (30) vorgesehen ist.

6. Vorrichtung nach Anspruch 5, **dadurch gekennzeichnet, dass** die Öffnung (28) durchmesserveränderlich ausgebildet ist und von dem Verschlusskörper (30) in Schließstellung abgedeckt ist.

7. Vorrichtung nach Anspruch 5 oder 6, **dadurch gekennzeichnet, dass** der tellerartige Verschlusskörper (30) durch eine Achse (31) mit einem Pneumatikzylinder (33) verbunden ist.

8. Vorrichtung nach einem der Ansprüche 5 bis 7, **dadurch gekennzeichnet, dass** innerhalb der Öffnung (28) des Auslaufverschlusses (20) eine schlauchartig aufblasbare Membrane (34) verläuft, die an den Umfang des tellerartigen Verschlusskörpers (30) in dessen in jener Öffnung angeordneten Schließstellung anlegbar ist.

9. Vorrichtung nach einem der Ansprüche 1 bis 8, **dadurch gekennzeichnet, dass** von der Füllspitze (48) zu einem Filterelement (60) eine Abluftleitung (56) gelegt ist.

10. Vorrichtung nach Anspruch 9, **dadurch gekennzeichnet, dass** die Abluftleitung (56) innerhalb des Förderschlauches (46) zum Vorratsbehälter (20) geführt ist.

11. Vorrichtung nach Anspruch 4 oder 5, **dadurch gekennzeichnet, dass** das Filterelement (60) dem Vorratsbehälter (20) zugeordnet ist.

12. Vorrichtung nach einem der Ansprüche 1 bis 6, **dadurch gekennzeichnet, dass** eine das Filterelement (60) aufnehmende Filterkammer (58) mit dem Innenraum (21) des Vorratsbehälters (20) verbunden und dessen Luftaustrag durch das Filterelement geleitet ist.

13. Vorrichtung nach einem der Ansprüche 1 bis 12, **dadurch gekennzeichnet, dass** Vorratsbehälter (20) und Schleusbehälter (30) in einem im Fahrgestell (16) aufweisenden Wagengestell (12) vorgesehen sind.

14. Vorrichtung nach einem der Ansprüche 1 bis 13, **dadurch gekennzeichnet, dass** das Wagengestell (12) wenigstens einen Kompressor (66) und/oder Druckluftbehälter enthält.

15. Vorrichtung nach einem der Ansprüche 1 bis 14, **gekennzeichnet durch** eine in sie integrierte Steuerungseinheit (62).

16. Verfahren zum Einbringen von Schüttgut (Q), insbesondere von Bremssand aus einem Vorratsbehälter (20) durch einen Förderschlauch (46) mit Füllspitze (48) in einen Verbraucher (52), vor allem unter Anwendung einer Vorrichtung nach wenigstens einem der voraufgehenden Ansprüche, **dadurch gekennzeichnet, dass** zur Einstellung des Innendruckes des Vorratsbehälters (20) auf den Umgebungsdruck ein nachgeordneter Schleusbehälter (36) mit Schüttgut (Q) aus dem Vorratsbehälter gefüllt, anschließend von diesem pneumatisch getrennt und mit höherem Druck beaufschlagt wird, wobei das Schüttgut durch den an den Schleusbehälter angefügten Förderschlauch dem zu füllenden Volumen pneumatisch zugefördert wird.

17. Verfahren nach Anspruch 16, **dadurch gekennzeichnet, dass** die mit dem Schüttgut strömende Förderluft an dem zu füllenden Volumen aufgenommen und über eine Abluftleitung (56) einem Filterelement (60) zugeführt wird.

## Claims

1. Device for transferring bulk material (Q), in particular braking grit, from a storage container (20) through a conveyor hose (46) having a filling head (48) into a consuming device (52) and having a compressed air line, **characterised in that** between the storage container (20) and the filling head (48) at least one charging container (36) is arranged and between both containers at least one discharge shutter (26) pneumatically separating their interiors (21, 37) is provided through which the storage container is connectable to the charging container, wherein the latter is connected to the compressed air line (42) and in the closed position of the discharge shutter can be provided with a pressure higher than the ambient pressure.

2. Device according to claim 1, **characterised in that** the filling head (48) is connected through the conveyor hose (46) to the charging container.

3. Device according to claim 1 or 2, **characterised in that** the charging chamber (37) of the charging container (36) has at least one sensor (44) assigned to it as a sensing element for the empty position.

4. Device according to claim 3, **characterised in that** the sensor(s) (44) is (are) arranged close to a discharge pipe (38) of the charging container (36) to which the conveyor hose (46) is connectable.

5. Device according to one of claims 1 to 4, **characterised in that** in an opening (28) of the discharge shutter (26) a sealing element (30) movable transversely thereto is provided.

6. Device according to claim 5, **characterised in that** the opening (28) is constructed with a variable diameter and in the closed position is covered by the sealing element (30).

7. Device according to claim 5 or 6, **characterised in that** the plate-like sealing element (30) is connected by an axle (31) to a pneumatic cylinder (33).

8. Device according to one of claims 5 to 7, **characterised in that** extending inside the opening (28) of the discharge shutter (26) is a membrane (34) inflatable like a hose which can be laid against the perimeter of the plate-like sealing element (30) in its closed position arranged **in that** opening.

9. Device according to one of claims 1 to 8, **characterised in that** from the filling head (48) to a filter element (60) an exhaust air line (56) is laid.

10. Device according to claim 9, **characterised in that** the exhaust air line (56) is led inside the conveyor hose (46) to the storage container (20).

11. Device according to claim 4 or 5, **characterised in that** the filter element (60) is assigned to the storage container (20).

12. Device according to one of claims 1 to 6, **characterised in that** a filter chamber (58) accommodating the filter element (60) is connected to the interior (21) of the storage container (20) and the air outlet thereof is conveyed through the filter element.

13. Device according to one of claims 1 to 12, **characterised in that** the storage container (20) and charging container (36) are provided in a carriage frame (12) possessing a chassis (16).

14. Device according to one of claims 1 to 13, **characterised in that** the carriage frame (12) contains at least one compressor (66) and/or compressed air tank.

15. Device according to one of claims 1 to 14, **characterised by** a control unit (62) integrated therein.

16. Method for transferring bulk material (Q), in particular braking grit, from a storage container (20) through a conveyor hose (46) having a filling head (48) into a consuming device (52), primarily using a device according to at least one of the preceding claims, **characterised in that** for adjusting the internal pressure of the storage container (20) to the ambient pressure a downstream charging container (36) is filled with bulk material (Q) from the storage container, then pneumatically detached from the latter and subjected to relatively high pressure, wherein the bulk material is conveyed pneumatically to the volume to be filled by the conveyor hose joined to the charging container.

17. Method according to claim 16, **characterised in that** the conveying air flowing with the bulk material is taken up in the volume to be filled and fed via an exhaust air line (56) to a filter element (60).

## Revendications

1. Dispositif destiné à charger une matière en vrac (Q), en particulier du sable de freinage, à partir d'un réservoir de stockage (20) dans un récepteur (52) via un tuyau d'alimentation (46) muni d'un bec de remplissage (48), et comprenant une conduite d'air comprimé (42), **caractérisé en ce qu'**au moins un réservoir de sas (36) est agencé entre le réservoir de stockage (20) et le bec de remplissage (48) et entre les deux réservoirs est prévue au moins une fermeture anti-déversement (26), qui est destinée à séparer par un système pneumatique les volumes intérieurs (21, 37) desdits réservoirs et par l'intermédiaire de laquelle le réservoir de stockage peut communiquer avec le réservoir de sas, ce dernier étant relié à la conduite d'air comprimé (42) et pouvant être sollicité par une pression supérieure à la pression atmosphérique dans la position de fermeture de la fermeture anti-déversement.

2. Dispositif selon la revendication 1, **caractérisé en ce que** le bec de remplissage (48) communique avec le réservoir de sas par l'intermédiaire du tuyau d'alimentation (46).

3. Dispositif selon la revendication 1 ou 2, **caractérisé en ce qu'**au moins un capteur (44), sous forme d'organe de détection de la position à vide, est associé au sas (37) du réservoir de sas (36).

4. Dispositif selon la revendication 3, **caractérisé en ce que** le/les capteur(s) (44) est/sont agencé(s) à proximité d'un tube de sortie (38) du réservoir de sas (36), auquel tube peut être raccordé le tuyau d'alimentation (46).

5. Dispositif selon l'une quelconque des revendications 1 à 4, **caractérisé en ce qu'**un corps d'obturation (30) est prévu dans un orifice (28) de la fermeture anti-déversement (26) et est mobile transversalement par rapport à celle-ci.

6. Dispositif selon la revendication 5, **caractérisé en ce que** l'orifice (28) est conçu à diamètre variable et, dans la position de fermeture, il est masqué par le corps d'obturation (30).

7. Dispositif selon la revendication 5 ou 6, **caractérisé en ce que** le corps d'obturation (30) en forme de plateau est relié à un vérin pneumatique (33) par l'intermédiaire d'un axe (31 ).

8. Dispositif selon l'une quelconque des revendications 5 à 7, **caractérisé en ce que**, à l'intérieur de l'orifice (28) de la fermeture anti-déversement (20), s'étend une membrane (34) gonflable en forme de tuyau, qui peut être posée contre le pourtour du corps d'obturation (30) en forme de plateau dans la position de fermeture de celui-ci, agencé dans ledit orifice.

9. Dispositif selon l'une quelconque des revendications 1 à 8, **caractérisé en ce qu'**une conduite d'évacuation d'air (56) est posée à partir du bec de remplissage (48) vers un élément de filtrage (60).

10. Dispositif selon la revendication 9, **caractérisé en ce que** la conduite d'évacuation d'air (56) est guidée à l'intérieur du tuyau d'alimentation (46) vers le réservoir de stockage (20).

11. Dispositif selon la revendication 4 ou 5, **caractérisé en ce que** l'élément de filtrage (60) est associé au réservoir de stockage (20).

12. Dispositif selon l'une quelconque des revendications 1 à 6, **caractérisé en ce qu'**une chambre à filtre (58), destinée à recevoir l'élément de filtrage (60), communique avec le volume intérieur (21) du réservoir de stockage (20) et l'air évacué hors de celui-ci est guidé à travers l'élément de filtrage (60).

13. Dispositif selon l'une quelconque des revendications 1 à 12, **caractérisé en ce que** le réservoir de stockage (20) et le réservoir de sas (36) sont prévus dans un châssis de wagon (12) muni d'un châssis roulant (16).

14. Dispositif selon l'une quelconque des revendications 1 à 13, **caractérisé en ce que** le châssis de wagon (12) comporte au moins un compresseur (66) et/ou un réservoir d'air comprimé.

15. Dispositif selon l'une quelconque des revendications 1 à 14, **caractérisé par** une unité de commande (62) intégrée dans ledit dispositif.

16. Procédé destiné à charger une matière en vrac (Q), en particulier du sable de freinage, à partir d'un réservoir de stockage (20) dans un récepteur (52) via un tuyau d'alimentation (46) muni d'un bec de remplissage (48), notamment par l'utilisation d'un dispositif selon au moins l'une quelconque des revendications précédentes, **caractérisé en ce que** pour le réglage de la pression intérieure du réservoir de stockage (20) à la pression atmosphérique, un réservoir de sas (36), monté en aval de celui-ci, est rempli de matière en vrac (Q) provenant du réservoir de stockage (20), est séparé ensuite de celui-ci par un système pneumatique et est sollicité par une pression plus élevée, la matière en vrac étant acheminée vers le volume à remplir en passant par le tuyau d'alimentation raccordé au réservoir à sas.

17. Procédé selon la revendication 16, **caractérisé en ce que** l'air de transport de la matière en vrac affluant avec celle-ci est réceptionné au niveau du volume à remplir et est acheminé vers un élément de filtrage (60) via une conduite d'évacuation d'air (56).
